# EUROPÄISCHE PATENTSCHRIFT

(11) **EP 0 077 318 B1**
(45) Veröffentlichungstag und Bekanntmachung des Hinweises auf die Patenterteilung: **28.01.1987**
(21) Anmeldenummer: 82890133.0
(22) Anmeldetag: 23.09.1982
(51) Int. Cl.: B22D 11/16

(54) **Einrichtung zum Vermessen zweier einander gegenüberliegender Rollenbahnen einer Stranggiessanlage**
Arrangement for measuring two oppositely arranged roller-ways of a continuous-casting machine
Dispositif pour mesurer deux chemins de rouleaux opposés d'une installation de coulée continue

(30) Priorität: 09.10.1981 AT 4345/81
(43) Veröffentlichungstag der Anmeldung: 20.04.1983
(73) Patentinhaber: VOEST-ALPINE Aktiengesellschaft, A-4010 Linz (AT)
(72) Erfinder: Scheinecker, Alois, A-4020 Linz (AT)
(74) Vertreter: Wolfram, Gustav, Dipl.-Ing.

## Beschreibung

Die Erfindung betrifft eine Einrichtung zum Vermessen zweier einander gegenüberliegender Rollenbahnen einer Stranggiessanlage, mit einem durch das Profil zwischen den Rollenbahnen hindurchbewegbaren Messkörper, der einander gegenüberliegende, die Mantelflächen der Rollen berührende Kontaktflächen aufweist, die aus elastisch verformbaren Federbändern, insbesondere Federstahlbändern, gebildet sind, wobei die Kontaktflächen durch zwischen ihnen angeordnete Druckmittel an die Mantelflächen der Rollen pressbar sind, mit mindestens einer Distanzänderungs-Messeinrichtung.

Eine Einrichtung dieser Art ist aus der EP-AI 0 028 215 bekannt. Mit dieser Einrichtung kann die Distanz zweier einander gegenüberliegender Rollenbahnen exakt festgestellt werden, wobei es auch möglich ist, die Distanz der Rollenbahnen auch bei einander nicht genau gegenüberliegend angeordneten Rollen und bei Rollenbahnen mit über ihre Längserstreckung unterschiedlichen Rollenteilungen und mit sich ändernden Krümmungsverhältnissen einwandfrei zu vermessen.

Die Erfindung stellt sich die Aufgabe, eine Einrichtung dieser Art in der Weise auszubilden, dass sie zum Vermessen von Rollenbahnen verwendet werden kann, bei denen zwar die Rollendistanz der einander gegenüberliegenden Rollen exakt stimmt, jedoch einzelne oder mehrere Rollenpaare gegenüber anderen Rollenpaaren versetzt angeordnet sind.

Diese Aufgabe wird erfindungsgemäss dadurch gelöst, dass die sich im wesentlichen in Bewegungsrichtung der Einrichtung erstreckende Distanzänderungs-Messeinrichtung an einem der Federbänder vorgesehen ist und diese Distanzänderungs-Messeinrichtung zwei in Bewegungsrichtung im Abstand voneinander liegenden Punkten dieses Federbandes zur Messung einer Distanzänderung zwischen diesen beiden Punkten zugeordnet ist. Dadurch ist es möglich, eine Längenänderung eines der Federbänder, wie sie bei Durchgang der Messeinrichtung durch zueinander versetzte Rollenpaare auftritt, festzustellen und Rollenbahnversetzungen, wie sie insbesondere bei aus einzelnen Segmenten zusammengesetzten Rollenbahnen auftreten können, aufzuspüren.

Gemäss einer bevorzugten Ausführungsform ist an beiden Federbändern mindestens je eine Distanzänderungs-Messeinrichtung vorgesehen, die einander senkrecht zur Bewegungsrichtung der Einrichtung gegenüberliegen. Dadurch ist es möglich, einen Rollenpaarversatz mit einem einzigen Durchgang der Einrichtung durch die Rollenbahnen eindeutig von einem Distanzfehler nur einer Rolle der Rollenbahnen zu unterscheiden.

Vorteilhaft ist jede Distanzänderungs-Messeinrichtung zwischen zwei an dem Federband innenseitig montierten Halterungen eingesetzt, wobei zweckmässig mindestens eine der Halterungen als etwa senkrecht zur Kontaktfläche der Federbänder gerichtete Konsole ausgebildet ist, die bis in die Nähe des gegenüberliegenden Federbandes verlängert ausgebildet ist, und wobei weiters die Distanzänderungs-Messeinrichtung zwischen dem Ende der Konsole und einer weiteren Halterung eingesetzt ist.

Als für den rauhen Stahlwerksbetrieb besonders geeignet haben sich bei der erfindungsgemässen Einrichtung induktive Weggeber gezeigt.

Für besonders genaue Messungen werden zweckmässig auf das Federband aufgebrachte Dehnmessstreifen verwendet.

Die Erfindung ist nachfolgend anhand der Zeichnung an zwei Ausführungsbeispielen näher erläutert, wobei die Fig. 1 bis 4 eine erfindungsgemässe Einrichtung in schematischer Darstellung in Seitenansicht zwischen zwei Ro||enbahnen zeigen. In Fig. 5 ist eine weitere Ausführungsform der erfindungsgemässen Einrichtung dargestellt.

Zwischen den Rollenbahnen 1 und 2 einer Strangführung einer Stranggiessanlage ist die Einrichtung 3 zum Vermessen der Rollenbahnen eingeschoben. Zweckmässig weist die Einrichtung ein nicht dargestelltes Kupplungsstück auf, mit dem sie mittels einer Kupplung an einem Anfahrstrangkopf eines Anfahrstranges zum Zweck des Durchziehens zwischen den Rollenbahnen 1 und 2 befestigbar ist.

Die Einrichtung weist zwei mit den Mantelflächen 4 der Rollen 5 in Kontakt gelangende Kontaktflächen 6 auf, die an der Aussenseite von elastisch verformbaren Federbändern 7, wie Federstahlbändern, liegen. Die Federstahlbänder werden durch zwischen ihnen angeordnete Druckmittel 8, beispielsweise durch Federtöpfe oder hydraulische bzw. pneumatisch beaufschlagte Druckmittel an die Mantelflächen 4 der Rollen 5 angepresst. Die Entfernung 9 der Druckmittel 8 in Längsrichtung 10 der Rollenbahnen bzw. in Bewegungsrichtung 11 der Einrichtung entspricht etwa dem Abstand 12 der Achsen 13 der Rollen 5. Da bei Stranggiessanlagen knapp unterhalb der Kokille die Achsen 13 der Rollen 5 eng benachbart, hingegen beim auslaufseitigen Ende der Anlage in grösseren Distanzen liegen, wählt man hier zweckmässig einen Mittelwert.

An der Innenseite 14 jedes Federstahlbandes 7 sind mit dem Federstahlband starr verbundene Halterungen 15 vorgesehen, zwischen die eine sich im wesentlichen in Bewegungsrichtung 11 der Einrichtung 3 erstreckende Distanzänderungs-Messeinrichtung 16 eingesetzt ist. Die in den Figuren veranschaulichte Distanzänderungs-Messeinrichtung 16 ist als induktiver Weggeber ausgebildet. Die Halterungen 15 sind als etwa senkrecht zur Kontaktfläche der Federbänder gerichtete Konsolen ausgebildet, an denen die Distanzänderungs-Messeinrichtungen 16 spielfrei angelenkt sind. Die Distanz 17 der Halterungen 15 entspricht etwa dem Abstand 12 der Achsen 13 der Rollen 5 einer der Rollenbahnen 1, 2, wobei auch hier wiederum zweckmässig ein Mittelwert sämtlicher Abstände der Rollenachsen einer Strangführungsbahn als Halterungsdistanz 17 gewählt wird.

Wie Fig. 2 erkennen lässt, ist mit der erfindungsgemässen Einrichtung, die beispielsweise an eine Einrichtung gemäss der EP 0 028 215 A1 ankuppelbar ist, auch ein Rollenversatz 18 eruierbar, obwohl die Distanz 19 der einander gegenüberliegenden Rollen bei allen Rollen 5 genau dem Idealmass entspricht.

Mit der erfindungsgemässen Einrichtung lässt sich aber nicht nur ein Rollenversatz 18, sondern wie aus den Fig. 3 und 4 entnommen werden kann, auch ein Versatz 20 einer einzelnen Rolle (Fig. 3) sowie der Krümmungsradius 21 einer Rollenbahn feststellen und vermessen.

Gemäss der in Fig. 5 dargestellten Ausführungsform sind die Halterungen 22 als in Richtung senkrecht zur Kontaktfläche 6 eines Federstahlbandes 7 gerichtete Konsolen ausgebildet, die bis in die Nähe des gegenüberliegenden Federstahlbandes 7 ragen. Die Distanzänderungs-Messeinrichtung ist zwischen den Enden 23 der Konsolen 22 eingesetzt. Infolge der Länge 24 der Konsolen wird die Distanzänderung durch die Distanzänderungs-Messeinrichtung 16 verstärkt angezeigt, so dass die Einrichtung 3 mit einer sehr grossen Genauigkeit arbeitet.

Anstelle des zwischen den Halterungen 15 bzw. Konsolen 22 eingesetzten induktiven Weggebers 16 kann auch direkt auf das Federstahlband 7 ein Dehnmessstreifen aufgebracht, beispielsweise aufgeklebt werden, wobei die Längsrichtung des Dehnmessstreifens parallel zur Bewegungsrichtung 11 der Messeinrichtung 3 gerichtet ist.

In den Fig. 1 bis 5 sind parallel zu den die Kontaktflächen 6 der Federstahlbänder 7 an die Mantelflächen 4 der Rollen 5 pressenden Druckmitteln 8 weitere Distanzänderungs-Messeinrichtungen 25 vorgesehen, die dazu dienen, die Distanz 19 der Rollenbahnen 1, zu bestimmen, und zwar in der Weise, wie es in der EP 0 028 215 A1 beschrieben ist. Diese Distanzänderungs-Messeinrichtungen sind mit strichlierten Linien dargestellt, da sie für die erfindungsgemässe Einrichtung 3 nicht erforderlich sind.

Die Erfindung ist nicht auf das dargestellte Ausführungsbeispiel beschränkt, sondern kann in verschiedener Hinsicht modifiziert werden. So ist es beispielsweise möglich, die Distanzänderungs-Messeinrichtung 16 schräg, d. h. unter einem Winkel zur Bewegungsrichtung geneigt in der Einrichtung vorzusehen, indem lediglich eine der beiden Konsolen 22 (Fig. 5) bis in die Nähe des gegenüberliegenden Federstahlbandes 7 verlängert ausgebildet ist.

Wesentlich für die Erfindung ist, dass die Distanzänderungs-Messeinrichtung 16 stets eine Distanzänderung zwischen zwei in Bewegungsrichtung 11 im Abstand voneinander liegenden Punkten eines der Federstahlbänder 7 feststellt bzw. misst.

Damit die Federstahlbänder 7 genau der Krümmung 21 der Rollenbahnen folgen können, müssen die Federstahlbänder 7 mindestens eine dem dreifachen Abstand 12 zweier benachbarter Rollen 5 entsprechende Länge aufweisen, so dass jedes Federstahlband 7 mit mindestens drei Rollen 5 einer Rollenbahn 1 bzw. 2 in Kontakt steht. Es ist von Vorteil, wenn ein den Messschrieb der Distanzänderungs-Messeinrichtung 16 aufzeichnendes Schreibgerät an einem am Kupplungsstück montierten Kasten angeordnet ist. Es ist jedoch auch möglich, die Messwerte mittels Schleppkabel oder auch drahtlos per Funk nach aussen durchzugeben.

## Patentansprüche

1. Einrichtung (3) zum Vermessen zweier einander gegenüberliegender Rollenbahnen (1, 2) einer Stranggiessanlage, mit einem durch das Profil zwischen den Rollenbahnen hindurchbewegbaren Messkörper, der einander gegenüberliegende, die Mantelflächen (4) der Rollen (5) berührende Kontaktflächen (6) aufweist, die aus elastisch verformbaren Federbändern (7), insbesondere Federstahlbändern, gebildet sind, wobei die Kontaktflächen (6) durch zwischen ihnen angeordnete Druckmittel (8) an die Mantelflächen (4) der Rollen (5) pressbar sind, mit mindestens einer Distanzänderungs-Messeinrichtung (16), dadurch gekennzeichnet, dass die sich im wesentlichen in Bewegungsrichtung (11) der Einrichtung (3) erstreckende Distanzänderungs-Messeinrichtung (16) an einem der Federbänder (7) vorgesehen ist und wobei diese Distanzänderungs-Messeinrichtung (16) zwei in Bewegungsrichtung (11) im Abstand voneinander liegenden Punkten dieses Federbandes (7) zur Messung einer Distanzänderung zwischen diesen beiden Punkten zugeordnet ist.

2. Einrichtung nach Anspruch 1, dadurch gekennzeichnet, dass an beiden Federbändern (7) mindestens je eine Distanzänderungs-Messeinrichtung (16) vorgesehen ist, die einander senkrecht zur Bewegungsrichtung (11) der Einrichtung (3) gegenüberliegen.

3. Einrichtung nach Anspruch 1 oder 2, dadurch gekennzeichnet, dass jede Distanzänderungs-Messeinrichtung (16) zwischen zwei an dem Federband innenseitig montierten Halterungen (15) eingesetzt ist.

4. Einrichtung nach Anspruch 3, dadurch gekennzeichnet, dass mindestens eine der Halterungen (22) als etwa senkrecht zur Kontaktfläche (6) der Federbänder (7) gerichtete Konsole ausgebildet ist, die bis in die Nähe des gegenüberliegenden Federbandes (7) verlängert ausgebildet ist, wobei die Distanzänderungs-Messeinrichtung (16) zwischen dem Ende der Konsole (22) und einer weiteren Halterung eingesetzt ist (Fig. 5).

5. Einrichtung nach den Ansprüchen 1 bis 4, dadurch gekennzeichnet, dass die Distanzänderungs-Messeinrichtung (16) als induktiver Weggeber ausgebildet ist.

6. Einrichtung nach den Ansprüchen 1 bis 4, dadurch gekennzeichnet, dass die Distanzänderungs-Messeinrichtung als auf das Federband (7) aufgebrachter Dehnmessstreifen ausgebildet ist.

## Claims

1. An arrangement (3) for measuring two oppositely arranged rollerways (1, 2) of a continuous casting plant, comprising a measuring body to be moved through the section between the rollerways, which has oppositely arranged contact surfaces (6) contacting the surface areas (4) of the rollers (5) and comprised of elastically deformable spring strips (7), in particular spring steel strips, which contact surfaces (6) are pressable at the surface areas (4) of the rollers (5) by pressure means (8) arranged between them, and comprising at least one distance alteration measuring means (16), characterised in that the distance alteration measuring means (16), which substantially extends in the moving direction (11) of the arrangement (3), is provided on one of the spring strips (7) and is allocated to two points of this spring strip (7) that are arranged at a distance from each other in the moving direction (11) to measure a distance alteration between these two points.

2. An arrangement according to claim 1, characterised in that at least one distance alteration measuring means (16) is provided on each of the two spring strips (7), located opposite each other perpendicular to the moving direction (11) of the arrangement (3).

3. An arrangement according to claim 1 or 2, characterised in that each distance alteration measuring means (16) is inserted between two retaining means (15) mounted to the inner side of the spring strip.

4. An arrangement according to claim 3, characterised in that at least one of the retaining means (22) is designed as a console directed approximately perpendicular to the contact surfaces (6) of the spring strips (7) and extended as far as to the vicinity of the opposite spring strip (7), the distance alteration measuring means (16) being inserted between the end of the console (22) and a further retaining means (Fig. 5).

5. An arrangement according to claims 1 to 4, characterised in that the distance alteration measuring means (16) is designed as an inductive distance transducer.

6. An arrangement according to claims 1 to 4, characterised in that the distance alteration measuring means is designed as a strain gauge applied onto the spring strip (7).

## Revendications

1. Dispositif (3) pour mesurer deux trains de rouleaux (1, 2) disposés l'un en face de l'autre, d'une installation de coulée continue, avec un corps de mesure déplaçable à travers le profil entre les trains de rouleaux, qui comporte des surfaces de contact (6) opposées, touchant les surfaces latérales (4) des rouleaux (5), ces surfaces de contact étant constituées de bandes-ressorts (7) déformables élastiquement, en particulier des bandes-ressorts en acier, les surfaces de contact (6) pouvant être pressées contre les surfaces latérales (4) des rouleaux (5) par des moyens de pression (8) disposés entre elles, avec au moins un dispositif (16) de mesure des variations de distance, caractérisé en ce que le dispositif (16) de mesure des variations de distance, qui s'étend en principe dans la direction de déplacement (11) du dispositif (3), est prévu sur l'une des bandes-ressorts (7), et ce dispositif (16) de mesure des variations de distance étant associé à deux points de cette bande-ressort (7) situés à distance l'un de l'autre dans la direction (11) du mouvement, pour mesurer une variation de distance entre ces deux points.

2. Dispositif suivant la revendication 1, caractérisé en ce qu'aux deux bandes-ressorts (7) est prévu au moins, chaque fois, un dispositif (16) de mesure des variations de distance, se faisant face perpendiculairement à la direction (11) du mouvement du dispositif (3).

3. Dispositif suivant la revendication 1 ou 2, caractérisé en ce que chaque dispositif (16) de mesure des variations de distance est placé entre deux montures (15) établies du côté intérieur sur une bande-ressort.

4. Dispositif suivant la revendication 3, caractérisé en ce qu'au moins l'une des montures (22) est réalisée en console dirigée à peu près perpendiculairement à la surface de contact (6) des bandes-ressorts (7), cette console étant prolongée jusqu'à proximité de la bande-ressort (7) opposée, le dispositif (16) de mesure des variations de distance étant monté entre l'extrémité de la console (22) et une autre monture (figure 5).

5. Dispositif suivant l'une des revendications 1 à 4, caractérisé en ce que le dispositif (16) de mesure des variations de distance est réalisé en transducteur inductif.

6. Dispositif suivant les revendications 1 à 4, caractérisé en ce que le dispositif de mesure des variations de distance est réalisé en bande de mesure d'extension adaptée sur la bande-ressort (7).
